# EUROPÄISCHE PATENTSCHRIFT

(11) **EP 0 311 145 B1**
(45) Veröffentlichungstag und Bekanntmachung des Hinweises auf die Patenterteilung: **05.08.1992**
(21) Anmeldenummer: 88118051.7
(22) Anmeldetag: 22.05.1986
(51) Int. Cl.: B28B 1/32

(54) **Verfahren und Vorrichtung zur Herstellung von mindestens einseitig offenen Gefässen aus Zement, gegebenenfalls aus Zementmörtel und einer Bewehrung**
Method and apparatus for making vessels of cement open at at least one end, for instance of cement mortar and a reinforcement
Procédé et dispositif pour fabriquer des récipients ouverts d'un côté au moins, en ciment ou en mortier de ciment et une armature

(43) Veröffentlichungstag der Anmeldung: 12.04.1989
(62) Teilanmeldung aus: 86106950.8
(73) Patentinhaber: Nohlen, Wolfgang, D-44267 Dortmund (DE)
(72) Erfinder: Nohlen, Wolfgang, D-4600 Dortmund 50 (DE); Hasenfratz, Hubert, D-7620 Wolfach Kirnbach (DE)
(74) Vertreter: Herrmann-Trentepohl, Werner, Dipl.-Ing.

(56) Entgegenhaltungen:
- DE-A- 2 057 971
- DE-A- 2 731 936
- DE-A- 2 829 582
- DE-C- 373 724
- DE-C- 549 261
- GB-A- 146 400
- GB-A- 2 145 353

## Beschreibung

Die Erfindung betrifft eine Vorrichtung zur Herstellung von mindestens einseitig offenen Gefäßen aus Zement, gegebenenfalls aus Zementmörtel und aus einer Bewehrung gemäß Oberbegriff des Patentanspruches, sowie ein Verfahren zur Herstellung derartiger Gefäße unter Verwendung dieser Vorrichtung.

Die Erfindung bezweckt die Herstellung von witterungsbeständigen Gebrauchsgefäßen, welche eine ihrem jeweiligen Gebrauchszweck angepaßte Formgebung aufweisen. Gemäß der Erfindung können deswegen Blumenkübel, Pflanzschalen, Regentonnen, Müllgefäße oder ähnliche Gebrauchsgefäße hergestellt werden welche überwiegend im Freien aufgestellt und dort insbesondere dem Angriff der aggressiven Atmospäre ausgesetzt sind. Diese Gefäße können nach individuellen Entwürfen in vorgegebenen rotationssymmetrischen Formen ausgebildet werden. Ihre Witterungsbeständigkeit erhalten diese Gefäße aus dem Material, aus dem sie bestehen. Die Farbe der Gefäße ist ebenfalls witterungsbeständig, im übrigen aber weitgehend beliebig. Die nach dem erfindungsgemäßen Verfahren hergestellten Gefäße sind außen glatt und besitzen daher die hierauf beruhenden Vorteile. Dazu gehören insbesondere Schmutzabweisung, ansprechendes Äußeres usw.

Bei den Gefäßen handelt es sich um Hohlkörper, welche verhältnismäßig dünnschalig im Interesse eines möglichst geringen Gewichtes und eines dementsprechend günstigen Verhältnisses von Materialaufwand und Gefäßgröße sind. Andererseits wird von den Gefäßen dieser Art eine hohe Festigkeit verlangt, welche nicht nur gegen die spätere Belastung des Gefäßes mit seiner Füllung bestehen muß, sondern auch die Widerstandsfähigkeit gegen Stoß und Schlag beinhalten soll.

Aus der GB-A-146 400 ist ein Verfahren bekannt, bei dem rotationssymmetrische Behälter aus Zement mit Hilfe einer rotierenden Form, gegen deren Innenwandung die Zementmasse gespritzt wird, hergestellt werden. Die dabei erzeugte Behälterwand kann eine Metallbewehrung oder eine Dichtungsschicht enthalten. Gemäß GB-A-2 145 353 können unter Druck in freiem Strahl aus einer Düse ausgebrachtem feuchten Zement zur Bewehrung Glasfasern in den Strahl zugesetzt werden.

Die Erfindung geht von vorbekannten Gefäßen aus Asbestzement aus. Hierbei verwendet man eine Mischung, in der dem Zement bzw. dem Zementmörtel das plattenförmige Mineral im vorbestimmten anteiligen Verhältnis zugesetzt wird. Meistens stellt man die Mischung in Freifall- oder Zwangsmischern her, wie sie auch für die Zubereitung von Bitumen oder Mörteln benutzt werden. Die Mischung wird in mit einer Innenschalung versehenen Formen eingebracht und härtet im Formraum zwischen den Schalhäuten der Innen- und Außenschalung aus. Die Plattenform des Minerals führt zu schalungsglatten Innen- und Außenflächen weil sich die Mineralpartikel in der nassen Mischung entsprechend orientieren und später wenigstens teilweise überlappen.

Die Mischung, aus der die vorbekannten Gefäße hergestellt werden, steht seit einiger Zeit im Verdacht, krebserregende Partikel unter dem Einfluß der Atmosphärilien freizusetzen. Das Verfahren, nach dem solche Gefäße hergestellt werden, führt wegen der begrenzten Genauigkeit, mit der vielfach wiederverwendbare Formen mit einer Innen- und Außenschalung hergestellt werden können, zu relativ dicken Wandungen und Böden der Gefäße im Vergleich zu ihrer Größe, d. h. ihrer Flächenabmessungen bzw. ihres Rauminhaltes. Das ist wegen des Materialaufwandes, aber auch aus Gründen des Gefäßgewichtes sowie häufig auch aus formgestalterischen Gründen unerwünscht.

Es kommt hinzu, daß jedenfalls bestimmte Teile des Gefäßes einen inhomogenen Aufbau der Mischung zeigen, weil diese entweder bereits vor dem Einbringen in die Form nicht gleichmäßig ausgefallen ist oder Entmischungen in der Form aufgetreten sind. Das ist aus Gründen ungleichmäßiger Festigkeit unerwünscht, verhindert aber häufig auch das Einformen von Ornamenten bzw. Teilen des Gefäßes, z. B. von Füßen. Diese Ornamente bzw. Gefäßteile sollen in der Regel auf den Gefäßwänden und zumeist außen erscheinen. Sie wirken mit ihren Außenflächen häufig sperrend bei der Entformung.

Dabei hat das vorbekannte Herstellungsverfahren noch einen weiteren Nachteil. Dieser besteht darin, daß erhöhte, in mancherlei Hinsicht aber auch vertiefte Formteile, insbesondere komplizierte Ornamente nur flach, wenn überhaupt, ausgeformt werden können, meistens aber überhaupt nicht bereits in der Form hergestellt werden können. Wenn solche Ornamente eine entsprechend komplizierte Formgestaltung aufweisen, müssen sie nachträglich auf das erhärtete Gefäß aufgebracht, z. B. aufgeklebt werden. Das ist nicht nur aufwendig, sonder häufig auch unzweckmäßig im Hinblick auf spätere Ablösungserscheinungen.

Der Erfindung liegt die Aufgabe zugrunde, eine Vorrichtung und ein Verfahren bereitzustellen, mit denen es möglich ist, vom gesundheitlichen Standpunkt unbedenkliche Gefäße bei sparsamem Materialeinsatz mit hinreichender Gestaltungsfreiheit herzustellen, welche leicht, jedoch ausreichend widerstandsfähig sind.

Diese Aufgabe löst die Erfindung mit einer Vorrichtung und einem Verfahren mit den kennzeichnenden Merkmalen der Patentansprüche 1 und 3.

Gemäß der Erfindung verwendet man sogenannten Glasfaserzement. Dieses Material ist für sich bekannt. Es besteht aus reinem Zement bzw. Zementmörtel und Glasfasern in geeigneter Länge und wird im wesentlichen nach einem von der Erfindung abweichenden Verfahren eingesetzt. Hierbei werden nämlich die mit einer speziellen Schlichte versehenen, auf Länge geschnittenen Glasfasern in die Mischung eingebracht, bevor diese ausgebracht wird. Die Mischung wird daher ebenfalls in der Regel in den üblichen Freifall- bzw. Zwangsmischern zubereitet. Danach wird die Mischung entweder verspritzt. Das hat jedoch eine Orientierung der Fasern zur Folge, die für die Herstellung der angesprochenen Gefäße aus den eingangs genannten Gründen unzweckmäßig ist. Oder die Mischung wird nach ihrem Einbringen in einem zwischen einer Innen- und einer Außenschalung ausgebildeten Formraum gehärtet. Das bekannte Verfahren eignet sich nicht für dünnwandige Formkörper, weil die Glasfasern selbst dann, wenn sie eine geringe Länge aufweisen, sich in der eingebrachten Mischung nicht parallel zu den Formwänden ausrichten und sich daraus unansehnliche Außenflächen sowie ungeeignete Bewehrungen ergeben, die in dünnschaligen Körpern keine hinreichende Festigkeit entwickeln.

Gemäß der Erfindung wird der Zusatz der geschnittenen Glasfasern, z. B. durch ein an einer Spritzdüse angeordnetes Schnitzelwerk vor oder nach dem Austritt des freien Strahles aus der Spritzdüse vorgenommen, was beim Auftreffen auf die Formwand zur Ausrichtung der Glasfasern im wesentlichen parallel zur Formwand und damit zu einer ausreichenden Bewehrung bei dünnschaligen Gefäßen führt. Hierbei können die Glasfasern bis zu 3 cm Länge aufweisen. Zement läßt sich als Weißzement oder unter Zusatz von Fe₂O₃-Farbe in der Mischung verwenden. Übliche Pflanzgefäße werden z. B. mit zwei bis fünf vorzugsweise drei Schichten hergestellt. Diese Gefäße werden aus den feucht in feucht aufgespritzten Schichten aufgebaut, in denen sich die Glasfasern offenbar auch schichtweise gegenseitig überdecken, wodurch einerseits eine ausreichende Bewehrung erreicht und andererseits verhindert wird, daß die Glasfasern aus den Wänden vorstehen oder teilweise von außen sichtbar werden.

Dieser Aufbau des Gefäßkörpers erfolgt ohne Innenschalung allein durch die Haftung der nassen bis feuchten Mischung auf der inneren Haut der Außenform. Diese Haut besteht dann entweder aus Stoff oder aus einem vorzugsweise mit Schalöl angestrichenen Metallblech. Die beim Spritzen erzielte Haftung erhält sich im feuchten Zustand der Mischung bis zu deren Härtung. Dadurch ist es möglich, kleine und große Gefäße dünnschalig mit gleichmäßiger Wand- und Bodenstärke herzustellen, die allein nach Festigkeitserwägungen gewählt sind. Die sich hieraus ergebenden Schalenkörper sind wegen der hohen Festigkeit und der innigen Verbindung der Glasfasern an ihren Außenflächen mit dem Zement bzw. Mörtel außerordentlich dünn und deswegen elastisch, so daß sich trotz hoher Widerstandsfähigkeit leichte Gefäße ergeben. Solche dünnwandigen Schalenkörper fallen auch bei der Ausformung von erhabenen oder vertieften Gefäßteilen, wie sie sich u. a. bei außen angeordneten Ornamenten ergeben, gleichmäßig aus. Dabei können diese Ornamente im Rahmen des erfindungsgemäßen Herstellungsverfahrens eine ausreichende Stärke, d. h. Erhabenheit bzw. Vertiefung erhalten, weil außer der Dünnschaligkeit der Fortfall der Innenschalung eine Teilbarkeit der Form ermöglicht, die ausreichend einfach ist, aber das Entformen unter Vermeidung von sperrend wirkenden Flächen vereinfacht.

Mit der erfindungsgemäßen Vorrichtung lassen sich daher Gefäße herstellen, die wegen der nicht krebserregenden Glasfasern für ihre Umgebung unbedenklich sind, jedoch in einfachen Formen hergestellt werden, die sich entsprechend häufig verwenden lassen. Die so hergestellten Gefäße ermöglichen gleichwohl komplizierte Formen, wie sie z. B. aus der Töpferei bekannt sind, insbesondere, da die Gefäße rotationssymmetrisch ausgebildet werden sollen.

Vorzugsweise werden die meisten der erfindungsgemäß hergestellten Gefäße mit einer dauerhaften Einfärbung versehen, wie sie oben bereits beschrieben worden ist.

Im folgenden wird die Erfindung anhand eines Ausführungsbeispieles näher erläutert. In der einzigen Figur ist im Längsschnitt die Herstellung eines rotationssymmetrischen Gefäßes nach dem erfindungsgemäßem Verfahren dargestellt. Bei dieser Ausführungsform benutzt man als Vorrichtung eine rotationssymmetrische Form (42), eine Drehscheibe (43), welche sich beim Auftragen der beschriebenen Mischungsschichten in Richtung des Pfeiles (44) dreht. Zum Auftragen der Schichten wird ein Manipulator verwendet, der allgemein mit (45) bezeichnet ist. Sichtbar ist lediglich das äußere Ende (46) des Manipulatorarmes, der einerseits senkrecht zur Ebene des Tisches (43) entsprechend dem Doppelpfeil (47) beweglich ist, der aber andererseits einen Kopf (48) besitzt. Dieser weist eine abgewinkelte Düse (49) auf, aus der der freie Strahl (50) austritt. Dieser ist ein Schnitzelwerk (51) zugeordnet, welches der Mischung kurz vor ihrem Austritt aus der Düse (49) die auf Länge geschnittenen Glasfasern zuführt. Der Kopf ist ca. 180 Grad entsprechend dem Doppelpfeil (52) im Rohrgelenk (53) schwenkbar. Entsprechend der nicht bezeichneten Pfeilrichtung ist es dadurch möglich, den Strahl senkrecht auf die nach außen gewölbten Teilflächen (54-56) der Form (42) zu richten. Dies ist die Voraussetzung für den Aufbau dünner Schichten, aus denen sich der Hohlkörper herstellen läßt, der beim Ausführungsbeispiel eine topfartige Form aufweist. Bei diesem Gefäß sind mit Blindböden versehene Aussparungen (57) vorgesehen, welche später Füße des Gefäßes bilden.

## Patentansprüche

1. Vorrichtung zur Herstellung von mindestens einseitig offenen Gefäßen aus Zement, gegebenenfalls aus Zementmörtel und aus einer Glasfaserbewehrung in einer Form, wobei die Form (42) auf einer um eine die Öffnungsfläche der Form (42) im wesentlichen senkrecht durchsetzenden Achse drehbaren Scheibe (43) angeordnet ist und in die Formöffnung ein Manipulator (45) absenkbar ist, dadurch gekennzeichnet, daß der Manipulator (45) an seinem freien Ende einen verschwenkbaren Kopf (48) mit einer Düse (49) aufweist, der ein Schnitzelwerk (51) zugeordnet ist, und daß die Form (42) längs ihrer senkrechten Mittelebene teilbar und ihre Hälften mit Formverschlüssen versehen ist.

2. Vorrichtung nach Anspruch 1, dadurch gekennzeichnet, daß der Formboden und/oder die Formwand blind endende Aussparungen (57) aufweisen.

3. Verfahren zur Herstellung von mindestens einseitig offenen Gefäßen aus Zement, gegebenenfalls aus Zementmörtel und aus einer Bewehrung, die dem Zement in feuchtem Zustand zugesetzt wird, unter Verwendung der Vorrichtung nach Anspruch 1 oder 2 wobei die Mischung in eine Form eingebracht wird, aus der das Gefäß mit schalungsglatter Außenwand entfernt wird, die Form (42) auf einer Scheibe (43) um eine die Öffnungsfläche des Gefäßes im wesentlichen senkrecht durchsetzende Gefäßachse um sich selbst gedreht wird, wobei die Mischung durch die Gefäßöffnung eingebracht und der im freien Strahl (50) ausgebrachte feuchte Zement in senkrechter Ebene des Gefäßes geschwenkt und/oder abwärts bewegt wird, um die Mischung auf die Formwand in mehreren Schichten feucht in feucht aufzubringen, worauf das Gefäß als eigenstandsfester Körper entschalt wird, dadurch gekennzeichnet, daß als Bewehrung Glasfasern verwendet und dem unter Druck im freien Strahl (50) ausgebrachten feuchten Zement beim Ausbringen zugesetzt werden.

4. Verfahren nach Anspruch 3, dadurch gekennzeichnet, daß der Mischung Erdfarben, insbesondere Fe₂O₃-Eisenoxydfarbe vor ihrem Ausbringen im Strahl (50) zugesetzt wird.

5. Verfahren nach einem der Ansprüche 3 oder 4, dadurch gekennzeichnet, daß die Innenseite des Gefäßes abgerieben oder abgestrichen wird.

## Claims

1. An apparatus for making vessels, having at least one open side, for instance of cement mortar and heaving a glass fibre reinforcement, in a mould, in which the mould (42) is arranged on a plate (43) which can be rotated about an axis which passes substantially vertically through the open side of the mould (42), and a manipulator (45) can be lowered into the opening, characterised in that the manipulator (45) is provided at its free end with a pivotable head (48) having a nozzle (49), which is provided with a cutting device (51) and that the mould (42) is provided with mould closures spaced along its vertical central plane and its halves.

2. An apparatus as claimed in Claim 1, characterised in that the base of the mould and/or the wall of the mould have blind recesses (57).

3. A process, using apparatus as claimed in Claim 1 or 2, for making vessels of cement, for instance of cement mortar, open on at least one side and having a reinforcement which is added to the cement in the wet state, in which the mixture is introduced into a mould, from which the vessel having smooth external walls is removed, the mould (42) is rotated on a plate (43) about an axis of the vessel passing substantially vertically through the opening surface of the vessel, the mixture is introduced through the vessel opening, and a free stream (50) of wet cement is pivoted in a vertical plane of the vessel and/or moved upwards in order to apply the mixture to the mould wall in multiple wet layers and the vessel is removed as an inherently rigid body, characterised in that glass fibres are used as reinforcement and are added to the wet cement produced under pressure in the free stream (5) as it is being produced.

4. A process as claimed in Claim 3, characterised in that earth colourings are added to the mixture, in particular Fe₂O₃, before it is produced in the stream (50).

5. A process as claimed in Claims 3 or 4, characterised in that the inside of the vessel is abraded or rubbed.

## Revendications

1. Dispositif pour réaliser des récipients ouverts au moins d'un côté, en ciment, éventuellement en mortier de ciment, renforcé par des fibres de verre, dans un moule, en disposent ce moule (42) sur un disque tournent (43) qui peut pivoter suivant un axe sensiblement perpendiculaire à la face ouverte du moule (42), un manipulateur (45) pouvant être enfoncé dans cette face ouverte, caractérisé en ce que le manipulateur (45) porte à son extrémité libre une tête orientable (48) pourvue d'un gicleur (49) auquel est associé un organe de découpage (51), et en ce que le moule (42) est formé de deux parties séparables suivant le plan vertical médian du moule dont les deux moitiés sont pourvues d'organes de fermeture du moule.

2. Dispositif selon la revendication 1, caractérisé on ce que le fond du molule et/ou la paroi de celui-ci comportent des évidements borgnes (57).

3. Procédé pour réaliser des récipients ouverts au moins d'un côté, en ciment, éventuellement en mortier de ciment, renforcé par des éléments d'armature que l'on ajoute au ciment à l'état humide en utilisant le dispositif selon la revendication 1 ou 2, ce mélange étant mis en oeuvre dans un moule, dont on extrait ensuite le récipient qui présente une face externe lisse venue de moulage, le moule (42) étant disposé sur un disque(43) de manière à pouvoir tourner autour d'un axe sensiblement perpendiculaire à la face ouverte du récipient, le mélange étant introduit par l'ouverture du récipient et le ciment humide étant projeté sous forme d'un jet libre (50) dont on fait varier l'orientation donc un plan vertical du récipient et/ou en allant vers le bas, afin d'appliquer le mélange sur la paroi du moule en plusieurs couches, cette application se faisant couche humide sur couche humide, après quoi on démoule le récipient qui se présente comme un corps creux rigide, caractérisé on ce qu'on utilise comme éléments de renfort des fibres de verre que l'on ajoute au ciment humide refoulé sous pression en un jet libre (50), au moment de se sortie.

4. Procédé selon la revendication 3, caractérisé en ce qu'on ajoute au mélange des terres colourantes, en particulier un colorant à base d'oxyde de fer Fe₂O₃, avant l'éjection du jet de mélange (50).

5. Procédé selon l'une des revendications 3 ou 4, caractérisé en ce qu'on lisse la face interne du récipient par frottement ou par raclage.
